# FASCICULE DE BREVET EUROPEEN

(11) **EP 0 268 534 B1**
(45) Date de publication et mention de la délivrance du brevet: **16.10.1991**
(21) Numéro de dépôt: 87402603.2
(22) Date de dépôt: 18.11.1987
(51) Int. Cl.: B21D 28/24

(54) **Matrice pour outil de presse permettant le guidage et le positionnement d'un profile en vue de son poinçonnage**
Matrize für Presswerkzeug zum Führen und Positionieren eines Profils für einen Stanzvorgang
Die for a press tool for guiding and positioning a profile in order to punch it

(30) Priorité: 19.11.1986 FR 8616427
(43) Date de publication de la demande: 25.05.1988
(73) Titulaire: TECHNAL, 31300 Toulouse (FR)
(72) Inventeur: Clauzet, Robert, F-31700 Blagnac (FR)
(74) Mandataire: Gutmann, Ernest

(56) Documents cités:
- DE-A- 2 455 122
- FR-A- 2 252 881
- FR-A- 2 310 868

## Description

L'invention concerne une matrice permettant le guidage et le positionnement d'un profilé en vue de son poinçonnage par un outil, notamment de presse, doté d'au moins un poinçon mobile, tel par exemple qu'illustré sur le FR-A-2 310 868.

Les matrices dont sont dotés, actuellement, les outils de presse présentent une section de guidage unique. La technique traditionnellement employée pour modifier cette section de guidage consiste à utiliser des fourchettes amovibles de différentes largeurs venant se positionner sur cette matrice. Ces fourchettes sont positionnées au moyen de rainures ménagées sur deux faces parallèles de la matrice, leur maintien étant assuré par pincement de ces deux faces. Ce mode de fixation des fourchettes comporte un premier inconvénient relatif à la difficulté de maîtriser les forces de serrage. En outre, cette technique impose de posséder plusieurs fourchettes de largeurs différentes, adaptées aux dimensions de guidage désirées. Pour effectuer un changement de section, il est par conséquent nécessaire de procéder à des opérations de démontage et de remontage de ces fourchettes. Ces différentes manipulations peuvent être la source d'erreurs dans le choix des fourchettes ; de plus, ces dernières peuvent être facilement perdues dans un atelier de fabrication.

Par ailleurs, lorsque les matrices travaillent en porte-à-faux, tel que par exemple sur des outils dotés d'un système de transformation de mouvement, celles-ci doivent présenter une résistance suffisante notamment lorsque la dimension de guidage est relativement faible.

La technique précitée qui nécessite un enlèvement de matière sur la longueur des matrices ne peut donc satisfaire à une telle utilisation. Etant donné qu'à un même type de poinçonnage, il ne correspond généralement que trois sections de cages de profilés différentes, une solution pourrait consister à utiliser au moins deux postes de travail : un premier poste doté d'une matrice adaptée pour présenter les deux dimensions de guidage les plus importantes et utilisant un système de fourchettes pour passer d'une section à l'autre, et un deuxième poste dotée d'une matrice présentant la dimension de guidage la plus faible. Toutefois, cette solution entraîne une multiplication des postes de travail. De plus, la place disponible pour les outils étant généralement limitée, cette technique n'est pas toujours applicable.

Un dernier inconvénient de cette technique réside dans le fait que la butée des différents profilés guidés par la matrice est fixe quelle que soit la dimension de guidage. Or, dans le domaine de la menuiserie aluminium notamment, il est fréquent d'avoir à pratiquer un même type de poinçonnage sur des profilés dont la section des cages est différente. Seule la position du poinçonnage par rapport à l'extrémité du profilé est modifiée. La présence d'une butée fixe oblige donc, dans ce cas, à prévoir une matrice pour chaque section de profilé, la longueur de guidage de cette matrice étant adaptée à la position de poinçonnage désirée. On conçoit qu'une telle solution, qui entraînerait un surcoût de production important, ne peut être retenue.

La présente invention se propose de remédier aux inconvénients précités des procédés utilisés pour modifier la dimension de guidage d'une matrice. A cet effet, l'objectif essentiel de l'invention est de fournir une matrice présentant au moins deux sections de guidage, à chacune desquelles est associée une butée particulière, cette matrice ne nécessitant, en outre, le démontage ou le montage d'aucun élément lors d'un changement de dimension.

Un autre objectif est de fournir une matrice dotée d'une butée de position réglable pour une des sections de guidage.

Un autre objectif est de fournir une matrice dotée d'une bonne résistance, autorisant des sections de guidage de faibles dimensions.

Un autre objectif est de permettre une évacuation des copeaux, quelle que soit l'orientation de la matrice.

(Pour simplifier la description, la matrice sera décrite dans sa position normale de montage sur un outil, le terme "avant" étant utilisé pour définir le côté de la matrice où est engagé le profilé. En outre, les termes "hauteur" et "largeur" correspondent respectivement à des dimensions perpendiculaires et parallèles à la direction de déplacement des poinçons de l'outil).

L'invention concerne une matrice pour le guidage et le positionnement d'un profilé, en vue du poinçonnage dudit profilé par un outil, notamment de presse, doté d'au moins un poinçon mobile. Selon cette invention, cette matrice se caractérise en ce qu'elle comprend :
- un premier élément de guidage (3) de forme allongée, présentant une section transversale de guidage prédéterminée, ledit élément de guidage comportant des lumières (4, 5) d'engagement de l'extrémité de chaque poinçon,
- des moyens de fixation (7, 8, 10) de l'élément de guidage (3) sur l'outil,
- un étrier de guidage (11, 22) porté par l'élément de guidage (3) et présentant une section de guidage plus grande que la section dudit élément de guidage, ledit étrier comportant une extrémité formant butée pour un profilé engagé sur l'élément de guidage (3), et étant adapté pour coulisser longitudinalement sur ledit élément de guidage entre deux positions :
   . une position avancée où l'étrier (11) chevauche l'élément de guidage (3) sur une longueur déterminée, à partir d'une extrémité longitudinale, dite extrémité avant, dudit élément de guidage,
   . une position reculée où l'étrier (11) dégage l'élément de guidage (3) sur une longueur de guidage déterminée à partir de son extrémité avant,
- des moyens de blocage (18, 19) en translation de l'étrier (11), aptes à permettre de bloquer ledit étrier et par suite la butée dans une position avancée ou reculée précitées, ou dans une position intermédiaire.

L'élément de guidage peut notamment être constitué d'une barre présentant une section de guidage uniforme sur la longueur qui se trouve dégagée dans la position reculée de l'étrier.

Cette matrice présente donc deux sections de guidage, le changement de section étant simplement obtenu après coulissement de l'étrier entre ses positions avancées et reculée et ne nécessitant aucun démontage. En outre, l'extrémité de l'étrier faisant office de butée pour un profilé de section inférieure, la longueur de guidage de la barre peut être réglée à volonté afin de faire varier la position du poinçonnage.

Selon un agencement différent, la matrice comprend un élément de guidage comportant :
- une barre composée de deux tronçons longitudinaux présentant une section de guidage différente, un tronçon avant, de section de guidage déterminée et un tronçon arrière, de section de guidage plus grande;
- des lumières d'engagement de l'extrémité de chaque poinçon;
- un organe mobile articulé sur le tronçon arrière de façon à pouvoir être orienté selon une position fermée où il forme, avec le tronçon avant, un ensemble prolongeant le tronçon arrière et présentant la même section de guidage que le tronçon arrière, ou selon une position ouverte où il dégage le tronçon avant de façon à permettre le guidage d'un profilé par ce dernier;
- un étrier de guidage porté par l'élément de guidage comportant une extrémité formant une butée pour un profilé engagé sur le tronçon arrière de l'élément de guidage et étant adapté pour coulisser longitudinalement et être bloqué sur ledit élément de guidage entre deux positions, et présentant une section de guidage plus grande que celle du tronçon arrière ;
- des moyens de fixation de l'élément de guidage sur l'outil ;
- les deux positions de l'étrier de guidage sur l'élément de guidage, correspondant à
   . une position avancée où l'étrier chevauche l'élément de guidage sur une longueur déterminée, à partir de l'extrémité longitudinale dudit élément de guidage du côté de la matrice où est engagé le profilé, ladite extrémité avant, et à
   . une position reculée où l'étrier dégage l'élément de guidage sur une longueur de guidage déterminée à partir de son extrémité avant, et
- des moyens de blocage en translation de l'étrier.

Cette matrice possède donc ici trois sections de guidage différentes, les changements de sections ne nécessitant aucun démontage d'élément. En outre, le tronçon arrière présente avantageusement une extrémité longitudinale faisant office de butée pour un profilé de petite section engagé sur le tronçon avant. Ainsi, à chaque dimension de guidage correspond un butée, l'arrêt d'un profilé de grande section guidé sur l'étrier étant classiquement ménagée sur le support de matrice de façon à conférer à cet étrier une longueur de guidage supérieure aux longueurs de guidage des autres éléments. La longueur de guidage de chaque élément est donc proportionnelle à la dimension de cet élément.

De plus, la longueur de guidage de l'élément de section intermédiaire peut être réglée à volonté en bloquant l'étrier dans une position intermédiaire entre ses positions avancée et reculée.

Selon une autre caractéristique de l'invention, l'organe mobile est articulé autour d'un axe de rotation orthogonal par rapport à l'axe longitudinal de la barre de guidage, la matrice comprenant des moyens de positionnement dudit organe mobile adaptés pour le bloquer en rotation, d'une part dans sa position fermée et, d'autre part, dans une position ouverte où il est orienté selon une direction sensiblement orthogonale par rapport à l'axe longitudinal de la barre de guidage.

Par ailleurs, les deux tronçons de la barre de guidage, et l'étrier sont préférentiellement agencés de façon à présenter des faces, aptes à servir d'appui à la toile à poinçonner des profilés, positionnées dans un même plan. La toile du profilé se trouve donc en contact avec la matrice sur toute sa longueur et ce quelle que soit la section de guidage.

Selon une autre caractéristique de l'invention, les lumières d'engagement de chaque poinçon sont ménagées transversalement dans le tronçon avant de la barre de guidage de façon à traverser ce dernier de part en part. D'autre part, l'organe mobile est doté, en regard de ces lumières, d'une partie évidée débouchant au niveau de sa face inférieure. L'étrier est, quant à lui, doté d'une aile inférieure pourvue d'une lumière ménagée de façon à se trouver en regard de la partie évidée de l'organe mobile dans la position avancée dudit étrier. Ainsi, quelle que soit la section de guidage sélectionnée, les copeaux sont automatiquement évacués et ce, pour toute orientation de la matrice.

Selon une autre caractéristique de l'invention, le tronçon avant de la barre de guidage, l'élément de guidage constitué par le tronçon arrière de la barre de guidage et par l'ensemble tronçon avant et organe mobile, et l'étrier présentent une hauteur constante déterminée en fonction de la hauteur des cages des profilés à poinçonner et une largeur égale, au moins sur une longueur donnée de ces éléments, à la largeur desdites cages de profilés.

D'autres caractéristiques et avantages de l'invention se dégageront de la description détaillée qui suit et de l'examen des dessins annexés qui en présentent deux modes de réalisation préférentiels. Sur ces dessins qui font partie intégrante de la présente description :
- la figure 1 est une vue en perspective d'un premier mode de réalisation correspondant à une matrice présentant deux sections de guidage, cette matrice étant représentée dans la position où elle permet le guidage d'un profilé doté d'une cage de grande section,
- la figure 2 en est une vue en perspective dans la position où cette matrice permet le guidage d'un profilé doté d'une cage de petite section,
- la figure 3 en est une coupe transversale par un plan vertical B.B.,
- la figure 4 en est une coupe transversale par un plan vertical A.A.,
- la figure 5 est une vue en perspective d'un deuxième mode de réalisation, correspondant à une matrice présentant trois sections de guidage, cette matrice étant représentée dans la position où elle permet le guidage d'un profilé doté d'une cage de grande section,
- la figure 6 en est une vue en perspective, dans une position où cette matrice permet le guidage d'un profilé doté d'une cage de section intermédiaire,
- la figure 7 en est une vue en perspective, dans une position où cette matrice permet le guidage d'un profilé doté d'une cage de petite section,
- la figure 8 en est une coupe longitudinale par un plan horizontal C.C,
- la figure 9 en est une coupe transversale par un plan vertical D.D, dans la position où cette matrice permet le guidage d'un profilé doté d'une cage de grande section,
- la figure 10 en est une coupe transversale par un plan vertical E.E, dans l a position où cette matrice permet le guidage d'un profilé doté d'une cage de petite section.

L'invention concerne des matrices 1, 2 destinées à être montées, en porte à faux, sur un outil doté d'un système de transformation de mouvement, tel que décrit dans la demande de brevet déposée, au nom du demandeur, conjointement à la présente demande. Ces matrices sont adaptées pour présenter soit deux, soit trois sections permettant le guidage de profilés de dimensions différentes, les changements de sections étant effectués sans aucun démontage d'éléments de ces matrices.

Les dessins annexés représentent deux variantes de réalisation concernant, soit une matrice 1 pouvant présenter deux sections de guidage différentes (figures 1 à 4), soit une matrice 2 pouvant présenter trois sections de guidage différentes (figures 5 à 10).

La matrice représentée aux figures 1 à 4 comprend un élément de guidage 3 en forme de barre parallélépipédique rectangle. Cette barre 3 est dotée transversalement de deux lumières 4, 5 horizontales la traversant de part en part, à l'intérieur desquelles s'engage l'extrémité d'un poinçon. En l'occurrence, une de ces lumières 4 présente une section circulaire et permet d'engager l'extrémité d'un poinçon cylindrique. La deuxième lumière 5 présente, quant à elle, une forme oblongue conjuguée d'un poinçon de forme.

La fixation de cette barre 3 sur l'outil est assurée par une chape 6 dotée de deux branches horizontales s'étendant par rapport à une des faces latérales de cette barre, au niveau de son extrémité arrière. Cette chape vient coiffer le support de matrice, le maintien de la barre de guidage 3 étant assuré par une vis de fixation 7 logée dans un alésage 8 transversal ménagé dans cette barre et débouchant dans le fonds de la chape 6.

Cette barre de guidage 3 possède en outre un organe de butée fixe 9, présentant une forme générale en T. Cet organe 9 est fixé sur la face latérale de la barre 3, opposée à la chape 6, de façon que la traverse 9a du T soit positionnée verticalement et orientée vers l'extrémité avant de la barre. Dans cette position, cet organe de butée 9 constitue une butée fixe pour l'extrémité d'un profilé coupé droit.

L'organe de butée 9 présente, en outre, un enfoncement 10, ménagé dans sa face latérale opposée à la barre de guidage 3 et débouchant dans l'alésage 8 de cette barre. De diamètre supérieur au diamètre de l'alésage 8, cet enfoncement permet de loger la tête de la vis de fixation 7.

Par ailleurs, la traverse 9a de cet organe de butée se trouvant sensiblement en regard de la lumière d'engagement 5 du poinçon de forme, cette traverse 9a présente une largeur inférieure à la largeur du montant de l'organe de butée 9, de façon à préserver un espace d'évacuation des copeaux entre cette traverse et la face latérale en regard de la barre de guidage 3.

Cette matrice comprend également un étrier de guidage 11 adapté pour guider un profilé présentant une cage de hauteur supérieure à la hauteur des cages de profilés guidés par la barre de guidage 3. Cet étrier 11 comporte deux branches 12, 13 de forme allongée et de même largeur que la barre de guidage 3, ces branches étant agencées de façon à coiffer sur une longueur déterminée les faces supérieure et inférieure de cette barre 3.

Chacune de ces branches 12, 13 comporte, vers son extrémité arrière, une portion 14, 15 de largeur supérieure adaptée pour recouvrir respectivement les faces supérieure et inférieure de la barre de guidage 3 et de l'organe de butée 9.

Les deux branches 12, 13 sont reliées latéralement au niveau de leurs portions arrières 14, 15, au moyen d'une paroi transversale 16 prenant appui contre la face externe de l'organe de butée 9. Cette paroi transversale 16 est, en outre, dotée d'une lumière longitudinale 17 à l'intérieur de laquelle peut coulisser longitudinalement une vis 18 vissée dans un alésage taraudé ménagé dans la face externe de l'organe de butée 9. L'extrémité libre de cette vis 18, en saillie latéralement par rapport à la paroi transversale 16, est dotée d'un écrou moleté 19 permettant de mettre en appui et maintenir cette paroi transversale 16 contre la face externe de l'organe de butée 9.

Ainsi, l'étrier peut être déplacé relativement à la barre de guidage 3 entre deux positions extrêmes :
- une position avancée où l'extrémité avant des portions 14, 15 des branches de cet étrier vient en butée contre la traverse 9a de l'organe de butée 9, et où les branches 12, 13 recouvrent les faces supérieure et inférieure de la barre de guidage 3,
- une position reculée où l'extrémité avant de ces branches 12, 13 se trouve sensiblement alignée avec la face avant de la traverse 9a de l'organe de butée 9.

Par ailleurs, cet étrier peut être bloqué en translation dans toute position intermédiaire entre ses positions avancée et reculée. La longueur de guidage de la barre de guidage 3 peut donc être réglée en vue de poinçonner le profilé à une distance prédéterminée de son extrémité.

De plus, ces matrices étant généralement utilisées pour le guidage de profilés coupés en onglet, la butée de l'extrémité de ces profilés doit présenter une face avant inclinée à 45 degrés par rapport à l'axe longitudinal de ces matrices.

Par conséquent, l'extrémité avant des branches 12, 13 est inclinée de façon à servir de butée à l'extrémité de profilés coupés en onglet guidés par la barre de guidage 3.

De même, les faces avant 6a des branches de la chape 6 sont inclinées à 45° par rapport à l'axe de la matrice 1. Ces faces 6a sont ainsi adaptées pour servir de butée fixe pour l'extrémité d'un profilé coupé en onglet engagé sur l'étrier 11.

La surface de cette butée fixe est, par ailleurs, augmentée au moyen d'un tenon 20 en saillie sur la face avant de la traverse 9a de l'organe de butée 9. Ce tenon 20 présente, en effet, une face avant inclinée s'alignant dans un même plan vertical que les faces 6a de la chape 6.

En outre, la face avant 16a de la paroi transversale 16 est, elle-même, inclinée à 45° par rapport à l'axe de la matrice. De cette façon, cette face 16a se trouve toujours en retrait par rapport à la surface 6a-20 faisant office de butée pour un profilé engagé sur l'étrier 11.

La matrice 2 représentée aux figures 5 à 10 présente, quant à elle, trois éléments de guidage 21, 22, 23 de dimensions (largeur et hauteur) différentes, ces éléments 21, 22, 23 étant agencés de façon à permettre, comme précédemment, un changement de section sans aucun démontage d'un organe de la matrice. Cette matrice 2 permet de percer les profilés, de deux trous espacés horizontalement d'un entr'axe prédéterminé, fonction de l'entr'axe des poinçons montés sur l'outil. Il est à noter que le poinçonnage est identique pour les différentes sections de profilés engagés sur cette matrice 2.

Cette matrice 2 comporte un premier élément de guidage 21 adapté pour être fixé sur le support de matrice de l'outil. A cet effet, il est doté d'un logement 24 ménagé vers son extrémité arrière, et s'ouvrant au niveau d'une de ses faces latérales. Ce logement 24 est adapté pour loger un bord latéral de forme conjuguée, du support de matrice. La fixation proprement dite est assurée au moyen de vis de fixation 25 logées dans des alésages transversaux débouchant respectivement dans le logement 24 et au niveau de la face latérale opposée de l'élément de guidage 21.

Cet élément de guidage 21 comprend, en premier lieu, une barre de guidage 23, 28 composée de deux tronçons longitudinaux de section de guidage différente : un tronçon avant 23 de section de guidage déterminée et un tronçon avant 23. Ces deux tronçons sont, en outre, agencés de façon que l'extrémité longitudinale 32a du tronçon arrière 28 fasse office de butée pour un profilé coupé en onglet, engagé sur le tronçon avant 23.

Le tronçon avant 23 permet donc le guidage d'un profilé doté d'une cage de faibles dimensions dont la toile à poinçonner vient en appui contre une de ses faces latérales. Ce tronçon 23 est, en outre, doté transversalement de deux lumières 29, 30 horizontales, le traversant de part en part, et permettant l'engagement de l'extrémité d'un poinçon. En l'occurrence ces lumières 29, 30 présentent une section circulaire permettant d'engager l'extrémité de poinçons cylindriques.

L'élément de guidage 21 comprend également un organe 27, mobile, articulé sur le tronçon arrière 28 de façon à pouvoir être orienté selon deux positions :
- une position fermée où cet organe forme avec le tronçon avant 23, un ensemble prolongeant le tronçon arrière 28 et présentant la même section de guidage que ce tronçon arrière,
- une position ouverte où il est disposé à 90 degrés par rapport à l'axe longitudinal de la barre de guidage de façon à dégager le tronçon avant 23 et à permettre le guidage d'un profilé par ce dernier.

Par ailleurs, l'axe de rotation 31 de cet organe mobile 27 se trouve positionné au niveau d'une extension 32 du tronçon arrière 28, délimitée par deux épaulements 33 transversaux ménagés au niveau des faces supérieure et inférieure de ce tronçon 28. Afin de réaliser la liaison entre l'organe mobile 27 et cette extension 32, l'extrémité longidudinale arrière de cet organe mobile présente la forme d'une chape 34 à l'intérieur de laquelle vient se loger l'extension 32, l'axe de rotation 31 reliant les ailes de cette chape.

Il est à noter que les épaulements 33 ménagées au niveau des faces supérieure et inférieure du tronçon arrière 28, présentent une hauteur adaptée pour que l'élément de guidage 21 présente une hauteur constante sur toute sa longueur de guidage, longueur obtenue dans la position fermée de l'organe mobile 27. Par ailleurs, l'axe de rotation 31 n'est pas positionné au niveau d'une section de faible résistance, telle que la zone d'encastrement du tronçon avant 23, mais au niveau de l'extension 32 présentant des dimensions suffisantes pour n'être que peu affaiblie par l'enlèvement de matière résultant de la présence de cet axe.

L'extrémité de l'extension 32 logée à l'intérieur de la chape 34 de l'organe mobile 27 présente, en outre, un forme sensiblement arrondie, contre laquelle vient prendre appui l'extrémité d'un doigt de positionnement 35 intégré dans un logement longitudinal 36 ménagé à l'intérieur de l'organe mobile 27. L'extrémité de ce doigt de positionnement 35, maintenue en pression sur l'extrémité précitée de l'extension 32 au moyen d'un ressort 37, vient se loger, dans chacune des positions ouverte et fermée de l'organe mobile 27, dans une encoche 38 assurant un parfait indexage en position de cet organe mobile.

Par ailleurs, l'organe mobile 27 comporte une face latérale présentant la forme d'une chape 39 de dimensions adaptées pour loger le tronçon avant 23, dans la position fermée de cet organe mobile 27. Afin de permettre l'évacuation des copeaux dans cette position fermée de l'organe mobile 27, le tronçon avant 23 est doté, en regard du fond de la chape 39, d'enfoncements tels que 40 à l'intérieur desquels débouchent les lumières d'engagement 29-30 des poinçons. De son côté, l'aile inférieure de la chape 39 est dotée d'une découpe 41 assurant la chute par gravité des copeaux.

En outre, la face arrière 42 de cet organe mobile est prévue inclinée de façon à définir un angle de 45 degrés par rapport à l'axe de la matrice. Ainsi, cette face 42 se trouve toujours en retrait par rapport à la butée d'un profilé engagé sur le tronçon avant 23.

En dernier lieu, un des buts visés étant de permettre de guider les profilés entre des faces supérieure et inférieure s'étendant selon toute la largeur de la cage de ces profilés, l'organe mobile 27 présente, vers son extrémité avant, un largeur, supérieure à sa largeur courante et conjuguée des dimensions prédéterminées de la cage des profilés à poinçonner. Cette augmentation de section est réalisée au moyen de deux ailes 53 prolongeant, sur une longueur donnée de l'organe mobile 27, les faces supérieure et inférieure de ce dernier. Ce choix permet en effet d'atteindre le but visé tout en utilisant un élément de guidage 21 de faible encombrement, sa section courante étant inférieure à la section des cages des profilés.

Cette matrice comprend enfin un étrier de guidage 22, de section supérieure aux deux autres éléments de guidage. Cet étrier présente la forme d'un U dont les ailes 43, 44 sont disposées parallèlement aux faces supérieure et inférieure de la barre de guidage et dont la longueur est adaptée pour chevaucher cette barre de guidage sur une longueur équivalant sensiblement à la longueur de guidage de cette dernière.

Les deux ailes 43, 44 de cet étrier 22 sont reliées au moyen d'une paroi latérale 45 venant prendre appui contre la face latérale de la barre de guidage opposée au support de matrice. Cette paroi latérale 45 est, en outre, dotée d'une lumière longitudinale 46 à l'intérieur de laquelle peut coulisser longitudinalement une vis 47 vissée dans un alésage taraudé ménagé dans la face latérale de la barre de guidage. L'extrémité libre de cette vis 47, en saillie latéralement par rapport à la paroi latérale 45, est dotée d'un écrou moleté 48 permettant de mettre en appui et maintenir cette paroi 45 contre la face latérale précitée de la barre de guidage.

Ainsi, cet étrier 22 peut être déplacé longitudinalement, relativement à l'élément de guidage 21 entre une position avancée où les ailes 43, 44 sont superposées aux faces supérieure et inférieure de la barre de guidage, sur une longueur déterminée à partir de l'extrémité avant de cette barre et une position reculée où la barre de guidage est dégagée sur une longueur équivalant à sa longueur de guidage. Par ailleurs, cet étrier 22 peut être bloqué dans toute position intermédiaire entre ses positions avancée et reculée.

En outre, afin de permettre l'évacuation des copeaux lors du poinçonnage d'un profilé guidé par l'étrier 22, l'aile inférieure 44 de celui-ci est dotée d'une lumière 54 de forme oblongue ménagée de façon à se trouver en regard de la découpe 41 de l'organe mobile 27 dans la position avancée de cet étrier.

Lors de ses déplacements, l'étrier 22 est guidé au moyen d'une nervure longitudinale 49 s'étendant sur une face latérale de la barre de guidage, en regard d'une rainure longitudinale 50 de forme conjuguée, ménagée dans la paroi latérale 45 de l'étrier. En outre, afin de permettre un déplacement de l'étrier 22 jusqu'à une position avancée où il recouvre l'extrémité avant de la paroi latérale 45 de cet étrier comporte deux gorges 51 longitudinales, à l'intérieur desquelles se logent les ailes 53 définissant la section de l'élément de guidage 21.

En dernier lieu, la face avant des ailes 43, 44 de l'étrier est inclinée de 45 degrés par rapport à l'axe de la matrice, de façon à servir de butée à l'extrémité de profilés coupés en onglet guidés par l'élément de guidage 21. La butée d'un profilé guidé par l'étrier 22 est, quant à elle, cosntituée par un épaulement 52 ménagé sur le support de matrice.

Cette matrice 2 possède donc trois sections de guidage auxquelles correspondent des positions de butée spécifiques, la position de la butée d'un profilé de section intermédiaire étant en outre réglable.

## Revendications

1. Matrice pour le guidage et le positionnement d'un profilé, en vue du poinçonnage dudit profilé par un outil, notamment de presse, doté d'un poinçon mobile, ladite matrice étant caractérisée en ce qu'elle comprend :
- un premier élément de guidage (3) de forme allongée, présentant une section transversale de guidage prédéterminée, ledit élément de guidage comportant des lumières (4, 5) d'engagement de l'extrémité de chaque poinçon,
- des moyens de fixation (7, 8, 10) de l'élément de guidage (3) sur l'outil,
- un étrier de guidage (11, 22) porté par l'élément de guidage (3) et présentant une section de guidage plus grande que la section dudit élément de guidage, ledit étrier comportant une extrémité formant butée pour un profilé engagé sur l'élément de guidage (3), et étant adapté pour coulisser longitudinalement sur ledit élément de guidage entre deux positions :
. une position avancée où l'étrier (11) chevauche l'élément de guidage (3) sur une longueur déterminée, à partir d'une extrémité longitudinale, dite extrémité avant, dudit élément de guidage,
. une position reculée où l'étrier (11) dégage l'élément de guidage (3) sur une longueur de guidage déterminée à partir de son extrémité avant,
- des moyens de blocage (18, 19) en translation de l'étrier (11), aptes à permettre de bloquer ledit étrier et par suite la butée dans une position avancée ou reculée précitées, ou dans une position intermédiaire.

2. Matrice selon la revendication 1, caractérisée en ce que l'élément de guidage (3) est constitué d'une barre présentant une section de guidage uniforme sur la longueur qui se trouve dégagée dans la position reculée de l'étrier (11).

3. Matrice pour le guidage et le positionnement d'un profilé, en vue du poinçonnage dudit profilé par un outil, notamment de presse, doté d'un poinçon mobile, caractérisée en ce qu'elle comprend un élément de guidage (21) comportant:
- une barre (23, 28) composée de deux tronçons longitudinaux présentant une section de guidage différente, un tronçon avant (23), de section de guidage déterminée et un tronçon arrière (28), de section de guidage plus grande;
- des lumières d'engagement de l'extrémité de chaque poinçon;
- un organe mobile (27) articulé sur le tronçon arrière (28) de façon à pouvoir être orienté selon une position fermée où il forme, avec le tronçon avant (23), un ensemble prolongeant le tronçon arrière (28) et présentant la même section de guidage que le tronçon arrière (28), ou selon une position ouverte où il dégage le tronçon avant (23) de façon à permettre le guidage d'un profilé par ce dernier;
- un étrier de guidage (22) porté par l'élément de guidage (21) comportant une extrémité formant une butée pour un profilé engagé sur le tronçon arrière (28) de l'élément de guidage (21) et étant adapté pour coulisser longitudinalement et être bloqué sur ledit élément de guidage entre deux positions, et présentant une section de guidage plus grande que celle du tronçon arrière (28) ;
- des moyens de fixation (25, 26) de l'élément de guidage (21) sur l'outil ;
- les deux positions de l'étrier de guidage sur l'élément de guidage (21), correspondant à
. une position avancée où l'étrier (22) chevauche l'élément de guidage (21) sur une longueur déterminée, à partir de l'extrémité longitudinale dudit élément de guidage du côté de la matrice où est engagé le profilé, ladite extrémité avant, et à
. une position reculée où l'étrier (22) dégage l'élément de guidage (21) sur une longueur de guidage déterminée à partir de son extrémité avant, et
- des moyens de blocage (47, 48) en translation de l'étrier (22).

4. Matrice selon la revendication 3, caractérisée en ce que le tronçon arrière (28) présente une extrémité longitudinale (42), dite avant, apte à faire office de butée, pour un profilé guidé par le tronçon avant (23) de la barre de guidage.

5. Matrice selon l'une des revendications 3 ou 4, caractérisée en ce que l'organe mobile (27) est articulé autour d'un axe de rotation (31) orthogonal par rapport à l'axe longitudinal de la barre de guidage (23, 28), ladite matrice comprenant des moyens de positionnement (35-38) dudit organe mobile, adaptés pour le bloquer en rotation, d'une part, dans sa position fermée et, d'autre part, dans une position ouverte où il est orienté selon une direction sensiblement orthogonale par rapport à l'axe longitudinal de ladite barre.

6. Matrice selon la revendication 5, caractérisée en ce que les moyens de positionnement (35-38) de l'organe mobile (27) comprennent :
- un doigt de positionnement (35) intégré dans un logement (36) dudit organe mobile et possédant une extrémité longitudinale maintenue en pression contre l'axe de rotation (31),
- deux encoches (38) ménagées sur l'axe de rotation (31), de façon à loger l'extrémité précitée du doigt de positionnement dans chacune des positions ouverte et fermée de l'organe mobile (27).

7. Matrice selon l'une des revendications 3 à 6, caractérisée en ce que :
- l'étrier (22) est doté d'une face latérale (45) dotée d'une lumière (46) longitudinale, ladite face étant agencée de façon à prendre appui contre une face latérale du tronçon arrière (28) de la barre de guidage opposée aux poinçons,
- les moyens de blocage en translation de l'étrier (22) comprennent une vis de fixation (47) logée dans la lumière longitudinale (46) précitée et vissée dans la face en regard du tronçon arrière (28), ladite vis étant dotée au niveau de son extrémité libre d'un écrou (48) apte à mettre en appui et maintenir la face latérale (45) de l'étrier contre la face en regard dudit tronçon arrière.

8. Matrice selon la revendication 7, caractérisée en ce que les lumières d'engagement (29, 30) de chaque poinçon sont ménagées transversalement dans le tronçon avant (23) de la barre de guidage (23, 28) de façon à traverser ce dernier de part en part, l'organe mobile (27) étant doté en regard desdites lumières d'une partie évidée (41) débouchant au niveau de sa face inférieure et l'étrier (22) étant doté d'une aile inférieure (44) pourvue d'une lumière (54) ménagée de façon à se trouver en regard de la partie évidée (41) de l'organe mobile (27), dans la position avancée dudit étrier.

9. Matrice selon l'une des revendications 7 ou 8, caractérisée en ce que les deux tronçons (23, 28) de la barre de guidage et l'étrier (22) sont agencés de façon à présenter des faces, aptes à servir d'appui à la toile à poinçonner des profilés, alignées dans un même plan.

10. Matrice selon la revendication 3, caractérisée en ce que le tronçon avant (23) de la barre de guidage, l'élément de guidage (21) constitué par le tronçon arrière (28) de la barre de guidage et par l'ensemble tronçon avant (23) - organe mobile (27), et l'étrier (22) présentent une hauteur constante déterminée en fonction de la hauteur des cages des profilés à poinçonner et une largeur égale, au moins sur une longueur donnée de ces éléments, à la largeur desdites cages de profilés.

11. Matrice selon l'une des revendications 1 à 10, destinée à être montée en porte-à-faux sur un outil de presse doté d'un système de transformation de mouvement adapté pour entraîner un déplacement de chaque poinçon selon une direction déterminée, différente de la direction de travail de la presse.

## Claims

1. A die for guiding and locating a section member for punching by a tool, inter alia a press tool, having a moving punch, the die being characterised in that it comprises:
A first and elongate guide element (3) having a predetermined guiding cross-section and formed with apertures (4, 5) engageable by the end of each punch;
Means (7, 8, 10) for securing the guide element (3) to the tool;
A guide stirrup (11, 22) carried by the guide element (3) and having a guiding cross-section greater than the cross-section of the guide element (3), the stirrup having an end effective as a stop for a section member engaged on the guide element (3), the stirrup being slidable lengthwise on the guide element (3) between two positions;
A front position, in which the stirrup (11) straddles the guide element (3) over a predetermined length from one longitudinal end, called the front end, of the guide element (3), and
A rear position in which the stirrup (11) is clear of the guide element (3) over a predetermined guiding length from its front end, and
Means (18, 19) for inhibiting displacement of the stirrup (11) and adapted to lock the same and therefore the stop in a front or rear position as previously mentioned or in an intermediate position.

2. A die according to claim 1, characterised in that the guide element is embodied by a bar having a guiding cross-section uniform over the length which is left clear when the stirrup (11) is in its rear position.

3. A die for guiding and locating a section member for punching by a tool, inter alia a press tool, having a moving punch, the die being characterised in that it comprises a guiding element (21) comprising:
A bar (23, 28) embodied by two longitudinal portions each of a different guiding cross-section, viz. a front portion (23) having a predetermined guiding cross-section and a rear portion (28) having a guiding cross-section greater than that of the front portion (23);
Apertures engageable by the end of each punch;
A moving member (27) so pivoted to the rear portion (28) as to be orientable into a closed position, in which it co-operates with the front portion (23) to embody an assembly prolonging the rear portion (28) and having the same guiding cross-section as the rear portion (28), or into an open position, in which it so clears the front portion (23) that the same can guide a section member;
A guide stirrup (22) carried by the guide element (21) and having an end effective as a stop for a section member engaged on the rear portion (28) of the guide element (21), the stirrup being slidable lengthwise and lockable on the guide element (21) between two positions, the stirrup (22) having a guiding cross-section greater than that of the rear portion (28);
Means (25, 26) for securing the guide element (21) to the tool;
The two positions of the guide stirrup (22) on the guide element (21), corresponding to:
A front position, in which the stirrup (22) straddles the guide element (21) over a predetermined length from the longitudinal end, called the front end, of the guide element on that side of the die where the section member is engaged, and to:
A rear position in which the stirrup (22) is clear of the guide element (21) over a predetermined guiding length from its front end, and
Means (47, 48) for inhibiting displacement of the stirrup (22).

4. A die according to claim 3, characterised in that the rear portion (28) has a longitudinal end (42) which is called the front end and which is adapted to be effective as a stop for a section member guided by the front portion (23) of the guide bar.

5. A die according to claim 3 and/or claim 4, characterised in that the moving member (27) is pivotable around a pivot pin (31) perpendicular to the longitudinal axis of the guide bar (23, 28), the die having means (35, 38) for locating the moving member (27) and adapted to lock the same in rotation in its closed position and in an open position in which it extends in a direction substantially perpendicular to the longitudinal axis of the guide bar (23, 28).

6. A die according to claim 5, characterised in that the means (35 - 38) for locating the moving member (27) comprise:
A locating finger (35) received in a recess (36) in the moving member (27), one longitudinal end of such finger being pressed against the pivot pin (31), and
Two recesses (38) so contrived in the pivot pin (31) as to receive the said end of the finger (35) in both the open and closed positions of the moving member (27).

7. A die according to any of claims 3 to 6, characterised in that:
The stirrup (22) has a lateral surface (45) formed with a longitudinal aperture (46) and adapted to bear on a lateral surface of the rear portion (28) of the guide bar, the latter surface being opposite the punches, and
Means for inhibiting displacement of the stirrup (22) comprise a securing screw (47) which is received in the aperture (46) and screwed into the opposite face of the rear portion (28), the screw (47) having at its free end a nut (48) adapted to bear on and maintain the stirrup lateral surface (45) against the surface facing it of the rear portion (28).

8. A die according to claim 7, characterised in that the punch-receiving apertures (29, 30) are so disposed transversely in the front portion (23) of the guide bar (23, 28) as to extend right through the latter, the moving member (27) being formed opposite the apertures (29, 30) with a recessed part (41) opening on to its bottom surface, the stirrup (22) having a bottom arm (44) formed with an aperture (54) which, when the stirrup is in its front position, faces the recessed part (41) of the moving member (27).

9. A die according to claim 7 and/or 8, characterised in that the two portions (23, 28) of the guide bar and the stirrup (22) are adapted to present coplanar surfaces on which the punching pattern of the section members bears.

10. A die according to claim 3, characterised in that the front portion (23) of the guide bar, the guide element (21) embodied by the rear portion (28) of the guide bar and by the assembly embodied by the front portion (23) and moving member (27), together with the stirrup (22), are of a predetermined constant height determined in dependence upon the height of the cages of the section members to be punched and are of a width which over at least a given length of these elements is equal to the width of such cages.

11. A die according to any of claims 1 to 10 adapted to be mounted overhung on a press tool having a movement-converting system adapted to produce a movement of each punch in a predetermined direction other than the operative direction of the press.

## Patentansprüche

1. Matrize zum Führen und Positionieren eines Profils zum Stanzen des Profils mit einem Werkzeug, insbesondere Preßwerkzeug, das einen beweglichen Stempel aufweist, dadurch gekennzeichnet, daß die Matrize aufweist:
- ein erstes Führungsglied (3) von länglicher Gestalt, das einen festgelegten Führungsquerschnitt hat und Löcher (4, 5) zum Eingriff des Endes jedes Stempels enthält,
- Mittel (7, 8, 10) zum Befestigen des Führungsglieds (3) an dem Werkzeug,
- einen vom Führungsglied (3) getragenen und einen größeren Führungsquerschnitt als der Querschnitt des Führungsglieds aufweisenden Führungsbügel (11, 22), der ein einen Anschlag bildendes Ende für ein Profil enthält, welches das Führungsglied (31 übergreift und der auf diesem in Längsrichtung zwischen zwei Stellungen verschiebbar ist:
. einer vorgeschobenen Stellung, in der der Bügel (11) das Führungsglied (3) von einem als vorderes Ende bezeichneten Längsende des Führungsgliedes an auf einer bestimmten Länge übergreift,
. einer zurückgezogenen Stellung, in der der Bügel (11) das Führungsglied (3) auf einer bestimmten Länge von seinem vorderen Ende an freigibt,
- Mittel (18, 19) zum Blockieren der verschiebung des Bügels (11), durch welche der Bügel sowie der Anschlag in einer der genannten vorgeschobenen oder zurückgezogenen Stellungen oder in einer Mittelstellung festsetzbar sind.

2. Matrize nach Anspruch 1, dadurch gekennzeichnet, daß das Führungsglied (3) von einem Stab gebildet ist, der auf der in der zurückgezogenen Stellung des Bügels (11) freigegebenen Länge einen gleichbleibenden Führungsquerschnitt aufweist.

3. Matrize zum Führen und Positionieren eines Profils zum Stanzen des Profils mit einem Werkzeug, insbesondere Preßwerkzeug, das einen beweglichen Stempel aufweist, dadurch gekennzeichnet, daß die Matrize ein Führungsglied (21) enthält, welches aufweist:
- einen Stab (23, 28) aus zwei einen unterschiedlichen Führungsquerschnitt aufweisenden länglichen Teilstücken, einem vorderen Teilstück (23) mit festgelegtem Führungsquerschnitt und einem hinteren Teilstück (28) mit größerem Führungsquerschnitt;
- Löcher zum Eingriff des Endes jedes Stempels;
- ein bewegliches, über das hintere Teilstück (28) schwenkbares Bauteil (27), das in eine geschlossene Stellung, in der es mit dem vorderen Teilstück (23) eine das hintere Teilstück (28) verlängernde Einheit bildet und denselben Führungsquerschnitt wie das hintere Teilstück (28) aufweist, oder in eine offene Stellung bringbar ist, in der es das vordere Teilstück (23) freigibt, so daß das Führen eines Profils durch dieses ermöglicht ist;
- einen von dem Führungsglied (21) getragenen Führungsbügel (22), der ein einen Anschlag bildendes Ende für ein Profil aufweist, welches das vordere Teilstück (28) des Führungsgliedes (21) übergreift und der auf diesem in Längsrichtung zwischen zwei Stellungen verschieb- und arretierbar ist und einen größeren Führungsquerschnitt aufweist als der des hinteren Teilstücks (28);
- Mittel (25, 26) zum Befestigen des Führungsgliedes (21) an dem Werkzeug;
- die zwei Stellungen des Führungsbügels auf dem Führungsglied (21), und zwar
. eine vorgeschobene Stellung, in der der Bügel (22) das Führungsglied (21) von dem genannten vorderen Längsende des Führungsgliedes auf der Seite der Matrize an, auf der das Profil im Eingriff ist, auf einer bestimmten Länge übergreift, und
. eine zurückgezogene Stellung, in der der Bügel (22) das Führungsglied (21) auf einer bestimmten Führungslänge von seinem vorderen Ende an freigibt, und
- Mittel (47, 48) zum Blockieren der Verschiebbarkeit des Bügels (22).

4. Matrize nach Anspruch 3, dadurch gekennzeichnet, daß das hintere Teilstück (28) ein genanntes Längsende (42) aufweist, das als Anschlag für ein von dem vorderen Teilstück (23) des Führungsstabs geführtes Profil geeignet ist.

5. Matrize nach einem der Ansprüche 3 oder 4, dadurch gekennzeichnet, daß das bewegliche Bauteil (27) um eine Drehachse (31) geschwenkt wird, die bezüglich der Längsachse des Führungsstabs (23, 28) rechtwinklig ist, die Matrize Mittel (35-38) zum Einstellen des beweglichen Bauteils aufweist, um es zum einen in seiner geschlossenen Stellung und zum anderen in einer offenen Stellung, in der es bezüglich der Längsachse des Stabes im wesentlichen rechtwinklig ausgerichtet ist, gegen eine Drehung zu blockieren.

6. Matrize nach Anspruch 5, dadurch gekennzeichnet, daß die Mittel (35-38) zum Einstellen des beweglichen Bauteils (27) aufweisen:
- einen in einer Aufnahme (36) des beweglichen Bauteils eingebauten Positionierstift (35) mit einem gegen die Drehachse (31) unter Druck gehaltenen Längsende,
- zwei über der Drehachse (31) ausgesparte Kerben (38), so daß das genannte Ende des positionierstifts in jeder offenen und geschlossenen Stellung des beweglichen Bauteils (27) aufgenommen ist.

7. Matrize nach einem der Ansprüche 3 bis 6, dadurch gekennzeichnet, daß:
- der Bügel (22) eine seitenfläche (45) mit einer Längsausnehmung (46) aufweist, wobei die Fläche so angeordnet ist, daß sie an einer Seitenfläche des hinteren Teilstücks (28) des Führungsstabs gegenüber den Stempeln zur Anlage kommt,
- die Mittel zum Blockieren der Verschiebbarkeit des Bügels (22) eine in der Längsausnehmung (46) aufgenommene und in die dem hinteren Teilstück (28) gegenüberliegende Fläche geschraubte Befestigungsschraube (47) aufweisen, die auf der Höhe ihres freien Endes eine Mutter (48) aufweist, die dazu geeignet ist, die Seitenfläche (45) des Bügels gegen die dem hinteren Teilstück gegenüberliegende Fläche in Anlage zu bringen und festzuhalten.

8. Matrize nach Anspruch 7, dadurch gekennzeichnet, daß die Löcher zum Eingriff (29, 30) jedes Stempels in Querrichtung im vorderen Teilstück (23) des Führungsstabs (23, 28) so ausgespart sind, daß sie letzteren von Seite zu Seite durchqueren, das bewegliche Bauteil (27) gegenüber den genannten Löchern einen ausgesparten, in gleicher Höhe mit seiner tiefer liegenden Seite mündenden Bereich (41) aufweist und der Bügel (22) einen tiefer liegenden Flügel (44) mit einem Loch (54) aufweist, das so ausgespart ist, daß es sich in der vorgeschobenen Stellung des Bügels gegenüber dem ausgesparten Bereich (41) des beweglichen Bauteils (27) befindet.

9. Matrize nach einem der Ansprüche 7 oder 8, dadurch gekennzeichnet, daß die beiden Teilstücke (23, 28) des Führungsstabs und der Bügel (22) derart angeordnet sind, daß die als Anlage für die Stanzfläche der zu stanzenden Profile dienenden Flächen fluchtend in einer gleichen Ebene liegen.

10. Matrize nach Anspruch 3, dadurch gekennzeichnet, daß das vordere Teilstück (23) des Führungsstabs, das aus dem hinteren Teilstück (28) des Führungsstabs und aus der Einheit des vorderen Teilstücks (23) - bewegliches Bauteil (27) - gebildete Führungsglied (21) und der Bügel (22) eine bestimmte konstante Höhe in Abhängigkeit der Höhe der zu stanzenden Profilgerüste und eine der Breite der genannten Profilgerüste entsprechende Breite aufweisen, zumindest über eine gegebene Länge dieser Glieder.

11. Matrize nach einem der Ansprüche 1 bis 10, bestimmt für eine einseitig eingespannte Anbringung an einem Preßwerkzeug, das ein Antriebssystem zum Übertragen einer Verschiebung jedes Stempels entlang einer bestimmten Richtung aufweist, die von der Arbeitsrichtung der Presse verschieden ist.
